# EUROPÄISCHE PATENTSCHRIFT

(11) **EP 4 472 598 B1**
(45) Veröffentlichungstag und Bekanntmachung des Hinweises auf die Patenterteilung: **01.04.2026**
(21) Anmeldenummer: 23702489.8
(22) Anmeldetag: 03.02.2023
(51) Int. Cl.: A61J 1/14, B65D 41/50

(54) **VERSCHLUSSKAPPE FÜR EINEN MEDIZINISCHEN BEHÄLTER SOWIE VERFAHREN ZU DEREN MONTAGE**
CLOSURE CAP FOR A MEDICAL CONTAINER AND METHOD FOR ITS ASSEMBLY
BOUCHON DE FERMETURE POUR UN RÉCIPIENT MÉDICAL, AINSI QUE SON PROCÉDÉ DE MONTAGE

(30) Priorität: 04.02.2022 EP 22155096
(43) Veröffentlichungstag der Anmeldung: 11.12.2024
(73) Patentinhaber: Fresenius Kabi Deutschland GmbH, 61352 Bad Homburg (DE)
(72) Erfinder: BRANDENBURGER, Torsten, 61352 Bad Homburg (DE)
(74) Vertreter: Fresenius Kabi Deutschland GmbH
(86) Internationale Anmeldenummer: PCT/EP2023/052658
(87) Internationale Veröffentlichungsnummer: WO 2023/148317

(56) Entgegenhaltungen:
- EP-A1- 1 625 873
- WO-A1-2015/135631
- DE-A1- 102007 005 407
- US-A1- 2009 054 865

## Beschreibung

### Gebiet der Erfindung

Die Erfindung betrifft eine Verschlusskappe für einen mit einer medizinischen Flüssigkeit befüllten Behälter, welcher insbesondere als Flasche ausgebildet ist. Weiter betrifft die Erfindung ein Verfahren zur Montage der Verschlusskappe eines medizinischen Behälters.

### Hintergrund der Erfindung

Zur Aufbewahrung von medizinischen Flüssigkeiten, wie beispielsweise Infusionslösungen, sind Behälter, insbesondere Flaschen bekannt, die ein einstechbares Dichtelement aufweisen, um die Flüssigkeit mittels einer Transfereinrichtung, beispielsweise mittels eines Spikes eines Überleitsystems, zu entnehmen oder um Flüssigkeit, wie beispielsweise einen pharmazeutischen Wirkstoff, in den medizinischen Behältereinzuspritzen, beispielsweise mittels einer Nadelspritze.

Das Dichtelement ist insbesondere wiederverschließbar und wird mit einem Spike oder einer Nadel eingestochen. Als Spike bezeichnet man geheimhin Hohlnadeln, die einen größeren Durchmesser als Metallnadeln aufweisen und zumeist aus Kunststoff oder Metall bestehen.

Das Grundprinzip ist aber dasselbe, eine Hohlnadel wird in ein elastisches Dichtelement eingestochen, welches sich nach dem Herausziehen der Hohlnadel selbsttätig wieder verschließt.

Bekannt sind insbesondere mit einer medizinischen Flüssigkeit befüllte Flaschen, welche im sogenannten Blow-Fill-Seal-Verfahren hergestellt werden. Dabei wird ein Grundkörper aus Kunststoff geblasen, sodann mit der medizinischen Flüssigkeit befüllt, hermetisch geschlossen und abschließend mit einer Verschlusskappe verbunden, welche mit dem Dichtelement versehen ist.

Ein derartiger Behälter ist insbesondere aus dem Dokument WO 2016/156 242 A1 (Fresenius Kabi Deutschland GmbH) bekannt. Die in diesem Dokument gezeigte Verschlusskappe umfasst ein auf der Oberseite konvex ausgestaltetes Dichtelement. Das Dichtelement ist so leicht abwischbar, was aufgrund regulatorischer Vorschriften in einigen Ländern gefordert wird.

Um das Dichtelement in der Kappe zu fixieren, weist das Dichtelement auf der Oberseite und der Unterseite randseitig einen ringförmigen, sich axial erstreckenden Steg auf, welcher in einer komplementär ausgestalteten Nut der Verschlusskappe sitzt.

Um das Dichtelement zu montieren, kann dieses von der Innenseite aus gesehen in die Verschlusskappe eingesetzt werden. Sodann wird ein sich um das Dichtelement erstreckender Kragen der Verschlusskappe umgebördelt, so dass das Dichtelement fixiert und derart eingeklemmt ist, dass eine hinreichende Dichtigkeit gewährleistet ist und das Dichtelement sicher gehalten wird.

Das Umbördeln des Kragens erfordert eine hierfür geeignete Anlage, welche anlagenspezifisch aufwendig aufgebaut sein kann, insbesondere, wenn sich diese zum Beispiel in einem aseptischen Teil der Produktionsanlage befindet.

Ein derartiger Behälter, in welchem die Dichtelemente auch mittels Bördelns fixiert sind, ist auch aus dem Dokument US 2009/054865 A1 (Fresenius Kabi Deutschland GmbH) bekannt. Dort ist eine weitere Ausführungsform beschrieben, bei welcher an einer Innenseite des Deckelteils der Kappe eine Halteplatte angeordnet ist, mit der die Dichtelemente verklemmt sind. Hierzu weist die Halteplatte vorzugsweise die Dichtelemente untergreifende Ansätze auf.

### Aufgabe der Erfindung

Der Erfindung liegt demgegenüber die Aufgabe zugrunde, die Montage des Dichtelements oder der Dichtelemente einer Verschlusskappe für einen mit einer medizinischen Flüssigkeit befüllten Behälter zu vereinfachen. Gleichzeitig soll die Verschlusskappe besonders sicher sein, sowohl deren Montage als auch die spätere Verwendung der Verschlusskappe im montierten Zustand am medizinischen Behälter.

### Zusammenfassung der Erfindung

Die Aufgabe der Erfindung wird bereits durch eine Verschlusskappe für einen mit einer medizinischen Flüssigkeit befüllten Behälter sowie durch ein Verfahren zur Montage einer Verschlusskappe für einen mit einer medizinischen Flüssigkeit befüllten Behälter nach einem der unabhängigen Ansprüche gelöst.

Bevorzugte Ausführungsformen und Weiterbildungen der Erfindung sind dem Gegenstand der abhängigen Ansprüche, der Beschreibung sowie den Zeichnungen zu entnehmen.

Die Erfindung betrifft eine Verschlusskappe für einen mit einer medizinischen Flüssigkeit befüllten Behälter,
wobei die Verschlusskappe zumindest einen Anschluss mit einem Dichtelement aufweist, welches zur Entnahme der medizinischen Flüssigkeit mit einem Spike oder einer Nadel durchstoßbar ist, wobei auf einer Innenseite der Verschlusskappe eine Klappe angeordnet ist, welche mittels eines Scharniers mit dem Grundkörper verbunden ist, und wobei das Dichtelement durch die gegen den Grundkörper geklappte Klappe an oder in der Verschlusskappe fixiert ist. Die medizinische Flüssigkeit ist vorzugsweise eine medizinische Flüssigkeit für die Infusion, für die Transfusion, für die enterale Ernährung, für die parenterale Ernährung und/oder eine Spüllösung.

Gemäß Patentanspruch 1 wird die Erfindung beschrieben durch eine Verschlusskappe für einen mit einer medizinischen Flüssigkeit befüllten Behälter, wobei die Verschlusskappe einen Grundkörper und zumindest einen Anschluss mit einem Dichtelement aufweist, welches zur Entnahme der medizinischen Flüssigkeit mit einem Spike oder einer Nadel durchstoßbar ist, dadurch gekennzeichnet, dass innenseitig auf einer Unterseite des Grundkörpers der Verschlusskappe eine Klappe angeordnet ist, welche mittels eines Scharniers mit dem Grundkörper verbunden ist, wobei das Dichtelement durch die gegen den Grundkörper geklappte Klappe an der Verschlusskappe fixiert ist.

Die Verschlusskappe ist insbesondere als Kunststoffspritzgussteil, insbesondere aus Polypropylen und/oder Polyethylen, ausgebildet.

Der Grundkörper der Verschlusskappe wird gebildet durch einen Boden und eine Seitenwand. Die Klappe ist auf der Innenseite des Bodens des Grundkörpers angeordnet.

Die Verschlusskappe weist vorzugsweise einen Anschlussflansch für den Grundkörper eines medizinischen Behälters auf. So kann die Verschlusskappe mit dem Grundkörper beispielsweise verschweißt oder verklebt werden.

Der Anschluss mit dem zumindest einen Dichtelement kann beispielsweise als Stutzen ausgebildet sein, in dem ein elastisches Dichtelement sitzt, welches zumindest zur Entnahme der medizinischen Flüssigkeit mit einem Spike oder einer Nadel durchstoßbar ist. Im Allgemeinen wird das Dichtelement zur Entnahme der medizinischen Flüssigkeit mit einem Spike durchstochen.

Das Dichtelement ist vorzugsweise selbst wiederverschließend. Bei der Bereitstellung eines Dichtelements für eine Hohlnadel, insbesondere aus Metall, kann das Dichtelement als geschlossene Membran ausgebildet sein. Ein mit der Nadel eingestochener Kanal verschließt sich aufgrund der Elastizität des Dichtelement selbsttätig, wenn die Nadel wieder herausgezogen wird. Zum Beispiel kann ein pharmazeutischer Wirkstoff mittels einer Nadelspritze der medizinischen Flüssigkeit zugegeben werden.

Insbesondere bei der Verwendung von Spikes zur Entnahme der medizinischen Flüssigkeit kann das Dichtelement auch zumindest einen Schlitz oder eine Stanzung umfassen, welcher bzw. welche sich beim Einführen des Spikes aufweitet und sich beim Herausziehen des Spikes aufgrund der Elastizität des Materials selbsttätig wieder zusammenzieht.

Unter der auf der Innenseite der Verschlusskappe vorhandenen Klappe wird ein schwenkbares Bauteil verstanden, welches mittels eines Scharniers mit dem Grundkörper verbunden ist, um von der Innenseite bei bestimmungsgemäßem Gebrauch auf die eine Unterseite der Verschlusskappe aufgeklappt zu werden.

Die Klappe verbindet sich dabei mit dem Grundkörper, insbesondere durch Verrasten, und fixiert so das Dichtelement. Das Dichtelement wird insbesondere durch die Klappe eingeklemmt bzw. verpresst. So ist eine hinreichende Dichtigkeit und Fixierung gewährleistet.

Gleichzeitig kann, wie es bei einer bevorzugten Ausführungsform der Erfindung vorgesehen ist, das Dichtelement auch formschlüssig mit der Verschlusskappe verbunden sein. Ein derartiger Formschluss kann insbesondere zuverlässig verhindern, dass das Dichtelement beim Einstechen herausgedrückt wird.

Aufgrund der innenseitigen Anordnung der Klappe ist diese sicher gegen mechanische Manipulationen geschützt, da sich diese im verschlossenen Zustand innerhalb des verschlossenen Behälters befindet.

Gleichzeitig ermöglicht eine umklappbare Klappe eine besonders einfache und sichere Montage der Verschlusskappe, und zwar sowohl bei Verwendung einer hierfür ausgebildeten Maschine als auch bei händischer Montage der Verschlusskappe.

Die Verschlusskappe lässt sich daher insbesondere vorteilhaft auch in kleineren Produktionsanlagen verwenden, bei denen möglichst auf die Bereitstellung aufwendiger Maschinen verzichtet werden soll.

Der Grundkörper ist bei einer bevorzugten Ausführungsform der Erfindung topf- bzw. becherförmig ausgebildet. Der Grundkörper wird gebildet durch den Boden und die Seitenwand. Im Detail ist die Klappe auf der Innenseite des Bodens des Grundkörpers angeordnet.

Vorzugsweise befindet sich auch die aufgeklappte Klappe vollständig innerhalb der Verschlusskappe, ragt also nicht über die Unterkante des Grundkörpers hinaus.

So ist beispielsweise beim Transport der Verschlusskappen sichergestellt, dass die Klappe keinen mechanischen Belastungen ausgesetzt wird.

Bei einer Ausführungsform der Erfindung ist das Dichtelement mit einem Originalitätsverschluss verschlossen bzw. versehen.

Insbesondere kann das Dichtelement mit einem Abbrechstück abgedeckt sein, welches über eine das Dichtelement umgebende Sollbruchstelle mit dem Grundkörper der Verschlusskappe verbunden ist.

Ein derartiges Abbrechstück bietet eine hohe Sicherheit und kann zudem zusammen mit dem Grundkörper als einstückiges Kunststoffspritzgussteil bereitgestellt sein.

Die Sollbruchstelle ist insbesondere als Schwächungszone ausgebildet, welche sich unmittelbar um eine Oberseite des Dichtelements erstreckt. So ist das Dichtelement nach dem Abbrechen des Abbrechstücks zugänglich und kann, falls dies erforderlich ist, abgewischt werden.

Bei einer Ausführungsform der Erfindung umfasst das Dichtelement einen umlaufenden ringförmigen Halteflansch bzw. ringförmigen Steg, welcher in einer Nut des Grundkörpers und/oder der Klappe sitzt.

Es ist also randseitig durch zumindest einen ringförmigen, sich axial erstreckenden Steg ein Formschluss zwischen dem Dichtelement und dem Grundkörper und/oder der Klappe gewährleistet.

So wird das Dichtelement auch bei stärkeren mechanischen Belastungen beim Einstechen nicht herausgedrückt.

Weiter kann durch die Verwendung der Klappe auf besonders einfache Weise ein stabiler Formschluss bereitgestellt werden. Insbesondere ist der Formschluss nicht, wie beispielsweise beim Bördeln, durch das Herstellungsverfahren in seiner Ausgestaltung limitiert.

Vorzugsweise ist die gegen den Grundkörper geklappte Klappe mit dem Grundkörper verrastet. Im verrasteten Zustand ist die Klappe vorzugsweise parallel zu einer Oberseite des Grundkörpers angeordnet.

Die Klappe kann insbesondere als Platte ausgebildet sein, welche zumindest eine Öffnung umfasst, in der sich ein Durchstichbereich des Dichtelements befindet.

Bei einer bevorzugten Ausführungsform ist das Scharnier als Filmscharnier ausgebildet. Die Klappe kann so zusammen mit dem Grundkörper als einstückiges Kunststoffspritzgussteil bereitgestellt werden.

Bei einer Weiterbildung der Erfindung umfasst die Verschlusskappe zumindest zwei, insbesondere genau zwei, Anschlüsse mit jeweils einem Dichtelement. Die Verschlusskappe kann auch drei oder mehr Anschlüsse besitzen.

Das Vorhandensein von zwei Anschlüssen kann zum Beispiel dazu dienen, um bei der Verwendung des medizinischen Behälters eine medizinische Flüssigkeit, beispielsweise mit einem pharmazeutischen Wirkstoff, über einen ersten Anschluss in den Behälter einzufüllen und die erzeugte Mischung über einen zweiten Anschluss zu entnehmen.

Weiter können durch verschiedene Dichtelemente auch zwei unterschiedliche Anschlüsse bereitgestellt werden, beispielsweise ein Anschluss für einen Spike (zur Entnahme) und ein weiterer Anschluss für eine Nadel (zum Zufügen).

Insbesondere bei drei Anschlüssen kann zum Beispiel zusätzlich ein Luer-Anschluss zum Anschluss einer Luer-Spritze oder einer Luer-Lock-Spritze bereitgestellt werden. In einer Ausführungsform sind alle Dichtelemente abwischbar ausgestaltet.

Vorzugsweise ist bei diesen Ausführungsformen der Erfindung die Klappe als eine einzige Klappe ausgebildet, welche die Dichtelemente der zumindest zwei Anschlüsse an oder in der Verschlusskappe fixiert.

Dementsprechend kann die Klappe auch zwei oder mehr Durchgangslöcher aufweisen, welche im montierten Zustand mit dem Durchstechbereich jeweils eines Dichtelementes in Überschneidung sind.

Die Durchgangslöcher können insbesondere nebeneinander angeordnet sein.

Die Klappe kann so eine Schmalseite und eine Langseite aufweisen. Insbesondere kann die Klappe im Wesentlichen rechteckig mit einer langen Seite und einer schmalen Seite ausgebildet sein.

Vorzugsweise ist das Scharnier an der Langseite der Klappe angeordnet und die Klappe ist auf der gegenüberliegenden Langseite im montierten Zustand mit dem Grundkörper verrastet.

So ist die Klappe im montierten Zustand vorzugsweise über mindestens die Hälfte ihrer Länge mit dem Grundkörper verbunden.

Das Scharnier kann sich insbesondere über die gesamte Langseite der Klappe erstrecken. Dies ermöglicht eine robuste Ausgestaltung.

Weiter kann die Klappe an den dem Scharnier gegenüberliegenden Ecken an einem Vorsprung des Grundkörpers anliegen, insbesondere mit dem Grundkörper verrastet sein.

So wird die Klappe zusätzlich gesichert und es wird eine mechanische Belastung des Filmscharniers in Richtung dessen Achse verhindert, wie sie beispielsweise auftreten kann, wenn ein Spike schräg in das Dichtelement gedrückt wird.

Die Klappe kann insbesondere an einer dem Scharnier gegenüberliegende Ecke verrastet sein, wobei ein Rastkörper des Grundkörpers jeweils die Ecke der Klappe umgreift. Hierzu kann die Ecke auch abgerundet sein. Insbesondere kann die Klappe über ihren Umfang zumindest abschnittsweise als konzentrisch zum Anschluss verlaufendes Kreissegment ausgebildet sein. Der innenseitig vorhandene Raum der Verschlusskappe kann so optimal ausgenutzt werden.

Die Erfindung betrifft des Weiteren einen mit einer medizinischen Flüssigkeit befüllten Behälter, welcher insbesondere als Flasche ausgebildet ist.

In einer Ausführungsform ist der Behälter ein mittels eines Blow-Fill-Seal-Verfahrens (BFS) hergestellter Kunststoffbehälter, welcher mit der Verschlusskappe verschlossen, insbesondere verschweißt oder verklebt, ist. In einer weiteren Ausführungsform ist der Behälter ein mittels Stretch-Blow-Moulding aus einem Vorformling hergestellter Behälter, welcher mit der Verschlusskappe verschlossen, insbesondere verschweißt oder verklebt, ist.

Die medizinische Flüssigkeit ist eine Flüssigkeit, welche für medizinische Zwecke zum Einsatz kommt und hier vorzugsweise intravenös verabreicht wird. In einer bevorzugten Ausführungsform ist die medizinische Flüssigkeit eine Infusionslösung oder Spüllösung. Mögliche Beispiele für derartige Infusionslösungen und Spüllösungen umfassen
- steriles Wasser;
- Salzlösungen, insbesondere Lösungen mit NaCl-, KCl-, CaCl- und/oder Mg;
- Lösungen mit Kohlenhydraten, insbesondere Glukose-Lösungen;
- Lösungen, Emulsionen und/oder Suspensionen mit Nährstoffen für die parenterale Ernährung, insbesondere mit Lipiden, Aminosäuren und/oder Glucose;
- Kolloid-Lösungen, insbesondere für die Blutersatztherapie (z.B. Voluven^{®}); und/oder
- sogenannte vorgemischte Systeme, bei denen der medizinischen Flüssigkeit bereits ein Wirkstoff zugegeben ist z.B. Paracetamol.

Vorzugsweise ist der Behälter sterilisiert. Insbesondere kann es sich um einen sterilen Behälter handeln, welcher aseptisch abgefüllt und mit der ebenfalls sterilen Kappe verschlossen ist oder abschließend autoklaviert ist.

Die Erfindung betrifft weiterhin ein Verfahren zur Montage einer Verschlusskappe für einen mit einer medizinischen Flüssigkeit befüllten Behälter.

Insbesondere betrifft die Erfindung ein Verfahren zur Montage der vorstehend beschriebenen Verschlusskappe und insbesondere eines mit der Verschlusskappe versehenen Behälters mit einer medizinischen Flüssigkeit.

Das Verfahren umfasst folgende Schritte:
- Bereitstellen einer Verschlusskappe, welche einen Grundkörper mit zumindest einer Öffnung für einen Anschluss aufweist, wobei die Verschlusskappe auf einer Innenseite eine Klappe mit zumindest einer Öffnung aufweist, welche gegenüber dem Grundkörper klappbar ist;
- Einsetzen eines Dichtelements innenseitig vor die Öffnung des Grundkörpers oder vor die Öffnung der Klappe;
   - Klappen der Klappe auf den Grundkörper, wobei die Klappe sich in einer Endposition an dem Grundkörper festlegt und das Dichtelement zwischen der Öffnung des Grundkörper und der Öffnung der Klappe fixiert.

Der Verfahrensanspruch beschreibt ein Verfahren zur Montage einer Verschlussklappe für einen mit einer medizinischen Flüssigkeit befüllten Behälter, insbesondere für einen vorstehend beschriebenen Behälter, umfassend die Schritte:
- Bereitstellen einer Verschlusskappe, welche einen Grundkörper mit zumindest einer Öffnung für einen Anschluss aufweist, wobei die Verschlusskappe innenseitig auf einer Unterseite des Grundköpers eine Klappe mit zumindest einer Öffnung aufweist, welche gegenüber dem Grundkörper klappbar ist;
- Einsetzen eines Dichtelements innenseitig vor die Öffnung des Grundkörpers oder vor die Öffnung der Klappe;
- Klappen der Klappe auf den Grundkörper, wobei die Klappe sich in einer Endposition an dem Grundkörper festlegt und das Dichtelement zwischen der Öffnung des Grundkörpers und der Öffnung der Klappe fixiert.

Durch das Verfahren wird eine einfache und sichere Montage der Verschlusskappe ermöglicht, und zwar sowohl mittels einer Automatisierungseinrichtung als auch händisch.

Bei einer bevorzugten Ausführungsform wird das Dichtelement bereits mit dem Einsetzen in die Öffnung des Grundkörpers oder der Klappe zentriert und positionssicher bzw. verliersicher gehalten.

Je nach Ausführungsform kann das Dichtelement also entweder in die Klappe oder in den Grundkörper eingesetzt werden, wobei es sich aufgrund einer Übermaßpassung und aufgrund des elastischen Materials derart verklemmt, dass dieses nicht wieder versehentlich herausfällt. Die endgültige Fixierung des Dichtelements erfolgt über das Schließen und Verrasten der Klappe.

### Kurzbeschreibung der Zeichnungen

Die Erfindung soll im Folgenden bezugnehmend auf ein Ausführungsbeispiel der Erfindung anhand der Zeichnungen Fig. 1 bis Fig. 19 näher erläutert werden.
Fig. 1 ist eine perspektivische Ansicht eines Ausführungsbeispiels einer erfindungsgemäßen Verschlusskappe.
Fig. 2 ist eine Seitenansicht.
Fig. 3 ist eine perspektivische Ansicht von unten, in welcher die Innenseite zu erkennen ist.
Fig. 4 ist eine Draufsicht auf die Unterseite.
Fig. 5 ist eine Draufsicht auf die Oberseite.
Fig. 6 ist ein Längsschnitt der Verschlusskappe.
Fig. 7 ist eine Draufsicht auf das Dichtelement.
Fig. 8 ist ein Querschnitt des Dichtelements.
Fig. 9 ist ein Längsschnitt der Verschlusskappe mittig entlang der Anschlüsse.
Fig. 10 ist eine Detailansicht des Bereichs A der Fig. 9.
Fig. 11 ist eine Seitenansicht und Fig. 12 eine Schnittansicht entlang der Linie A-A der Fig. 11.
Fig. 13 ist eine Detailansicht des Bereichs A der Fig. 12.
Fig. 14 ist eine Seitenansicht und Fig. 15 ist ein Längsschnitt entlang der Linie A-A der Fig. 14.
Fig. 16 ist eine Draufsicht auf die Unterseite und Fig. 17 ein Längsschnitt entlang der Linie A-A der Fig. 16.
Fig. 18 ist eine schematische Ansicht eines mit der Verschlusskappe versehenen Behälters.
Fig. 19 zeigt die Schritte eines erfindungsgemäßen Verfahrens zur Montage einer Verschlusskappe entsprechend eines Ausführungsbeispiels der Erfindung.

### Detaillierte Beschreibung der Zeichnungen

Fig. 1 ist eine perspektivische Ansicht einer Verschlusskappe 1 gemäß eines Ausführungsbeispiels der Erfindung.

Die Verschlusskappe 1 ist topfförmig ausgebildet und umfasst einen Grundkörper 20 mit einem Anschlussflansch 21 zur Verbindung mit dem Kopfbereich eines medizinischen Behälters. Der Grundkörper 20 wird gebildet durch den Boden 20a und die Seitenwand 20b. Die Seitenwand 20b erstreckt sich über den Umfang des Bodens 20a. Der Boden 20a stellt die Unterseite des Grundkörpers 20 bereit. Da die Verschlusskappe 1 mit ihrer offenen Seite auf das Kopfteil 3 eines Behälters 2 aufgesetzt wird (siehe dazu zum Beispiel die Figur 18) stellt der Boden 20a im aufgesetzten Zustand den oberen Abschluss, sozusagen den Deckel der Verschlusskappe 1 bereit.

Auf ihrer Oberseite umfasst die Verschlusskappe 1 in diesem Ausführungsbeispiel zwei Anschlüsse 10a, 10b.

Die Anschlüsse 10a, 10b umfassen jeweils einen Anschlussstutzen 22a, 22b, der im Sinne der Terminologie der vorliegenden Erfindung ein Teil des Grundkörpers 20 ist.

Innerhalb der Anschlussstutzen 22a, 22b ist jeweils ein Dichtelement 40 angeordnet, dessen Einstechbereich 41 jeweils mit einem Abbrechstück 11a, 11b abgedeckt ist. Die Abbrechstücke 11a, 11b umfassen jeweils einen radial nach außen ragenden Flügelgriff 12a, 12b. Über die Flügelgriffe 12a, 12b wird ein Hebel gebildet, der das Entfernen der Abbrechstücke 11a, 11b erleichtert.

Wie in der Seitenansicht gemäß Fig. 2 dargestellt, gehen die Anschlussstutzen 22a, 22b in diesem Ausführungsbeispiel ineinander über. So wird eine besonders platzsparende Anordnung gewährleistet.

Die Abbrechstücke 11a, 11b sind über Sollbruchstellen 13a, 13b mit dem Grundkörper 20 bzw. den Anschlussstutzen 22a, 22b verbunden. Die Sollbruchstellen 13a, 13b sind als Schwächungszonen ausgebildet, in denen sich die Wandstärke der Abbrechstücke 11a, 11b verringert, um das Abbrechen zu erleichtern.

In den beiden Flügelgriffen 12a und 12b ist jeweils ein Pfeil eingebracht bzw. vorgesehen, welcher den Anschlussstutzen als Anschluss zum Zuführen oder zum Entnehmen kennzeichnet. Der Pfeil in dem Flügelgriff 12a kennzeichnet den Anschlussstutzen 22a als Anschluss zum Zuführen einer Flüssigkeit, zum Beispiel eines Medikaments in den Behälter 2 hinein. Der Pfeil in dem Flügelgriff 12b kennzeichnet dagegen den Anschlussstutzen 22b als einen Anschluss zur Entnahme der medizinischen Flüssigkeit aus dem Behälter 2. Die Pfeile sind hier als Aussparungen in den Flügelgriffen eingebracht.

Fig. 3 zeigt in einer perspektivischen Ansicht die Unter- bzw. Innenseite der Verschlusskappe 1. Dargestellt ist der nicht montierte Zustand ohne Dichtelemente 40.

Der Anschlussflansch 21 umfasst bei diesem Ausführungsbeispiel eine umlaufende Nut 23, welche auf das Kopfteil 3 eines Behälters 2 aufgesetzt und so mit dem Kofpteil 3 verschweißt oder verklebt werden kann.

Innenseitig ist auf der Unterseite des Grundkörpers 20 eine Klappe 30 angeordnet. Im Detail ist die Klappe 30 auf der Innenseite des Bodens 20a des Grundkörpers 20 angeordnet. Die Klappe 30 kann im nichtmontierten Zustand etwa in einem rechten Winkel zur Unterseite des Grundkörpers 20 stehen.

Die Klappe 30 ist plattenförmig ausgebildet und umfasst zwei Öffnungen 32a, 32b, welche im montierten Zustand in Überschneidung mit dem Einstechbereich 41 des Dichtelements 40 liegen.

Die Öffnungen 32a, 32b sind von einem ringförmigen Steg 31a, 31b umgeben, der im montierten Zustand als Formschlusselement für das Dichtelement 40 dient, indem der Steg 31a, 31b jeweils an einem Ring 44 des Dichtelements 40 anliegt. Über einen Filmscharnier 35 kann die Klappe 30 gegen die Unterseite des Grundkörpers 20 geklappt werden.

Fig. 4 zeigt die Verschlusskappe 1 in einer Draufsicht auf die Unter- bzw. Innenseite. Auch die Anschlussstutzen 22a, 22b des Grundkörpers umfassen Öffnungen 24a, 24b, welche im montierten Zustand jeweils mit dem Einstechbereich 41 des Dichtelements 40 sowie mit den Öffnungen 31a, 31b der Klappe 30 in Überschneidung liegen.

Fig. 4 zeigt ebenfalls den nicht montierten Zustand, in dem die Klappe 30 nach unten geklappt ist. Die Klappe 30 umfasst eine Langseite und eine Schmalseite.

Auf der gegenüberliegenden Seite des Filmscharniers 35 ist an der Unterseite des Grundkörpers gegenüber der Langseite der Klappe 30 ein Rastelement 25 angeordnet.

Weiter verlaufen konzentrisch um die Öffnungen 24a, 24b zwei randseitige Rastelemente 26, welche im montierten Zustand die dem Filmscharnier 35 gegenüberliegenden Kanten der Klappe 30 umschließen.

Zur Montage der Verschlusskappe können die Dichtelemente 40 (siehe Fig. 7, Fig. 8) in die Öffnungen 24a, 24b eingesetzt werden und sodann wird die Klappe 30 verschlossen und verrastet im montierten Zustand.

Wie in Fig. 3 dargestellt, umgibt die Öffnungen 32a, 32b ein ringförmiger Steg 31a, 31b, welcher als Formschlusselement für eine Nut 42 des Dichtelements 40 dient.

Fig. 5 ist eine Draufsicht auf die Oberseite der Verschlusskappe. Die Flügelgriffe 12a, 12b zum Abbrechen der Abbrechstücke 11a, 11b erstrecken sich in etwa bis zum äußeren Rand der Verschlusskappe 1 in der Draufsicht von oben ("oben" im Sinne der Terminologie befinden sich die Anschlüsse 10a, 10b, auch wenn z.B. bei Verwendung des Behälters 2 zur Infusion die Anschlüsse unten angeordnet sind, der Behälter 2 also kopfüber verwendet wird).

Fig. 6 ist ein Längsschnitt der Verschlusskappe, welcher mittig durch die Anschlüsse 10a, 10b verläuft. Der Schnitt ist auf die nach unten geklappte Klappe 30 gerichtet, welche nicht über die Unterseite der Verschlusskappe 1 hinausragt und sich bis zum Anschlussflansch 21 erstreckt. Die Klappe 30 ist plattenförmig ausgebildet.

Die Öffnungen 32a, 32b verlaufen im montierten Zustand konzentrisch zu den Öffnungen 24a, 24b des Grundkörpers 20 bzw. der Stutzen 22a, 22b, in denen im montierten Zustand jeweils ein Dichtelement 40 sitzt.

Um die Öffnungen 24a, 24b erstreckt sich ein ringförmiger Steg 28a, 28b, durch welchen jeweils eine ringförmige Nut 27a, 27b gebildet wird, die sich jeweils axial erstreckt und in welcher im montierten Zustand ein Ring 43 bzw. ringförmiger Steg des Dichtelements 40 sitzt.

Weiter erstreckt sich zumindest um die dem Filmscharnier 35 gegenüberliegende Seite sowie die Schmalseiten an der Kante der Klappe 30 eine Fase 33, welche eine Rampe zum Wegdrücken der Rastelemente 25, 26 bildet, wenn die Klappe 30 beim Zuklappen verrastet.

Die Anschlussstutzen 22a, 22b gehen ineinander über, so dass zwischen den Anschlussstutzen 22a, 22b eine Wand in Form des Stegs 28 ausgebildet ist. Ausgehend von diesem gemeinsamen Steg 28 laufen die Wände der Anschlussstutzen 22a, 22b auseinander, so dass diese in der Draufsicht von oben jeweils Ringe bilden, die sich im Bereich des Stegs überschneiden (siehe dazu Fig. 5).

Fig. 7 zeigt ein Dichtelement in einer Draufsicht von oben. Dieses ist kreisförmig ausgebildet und besteht aus einem elastischen Material, wie beispielsweise einem Polyisopren.

Das Dichtelement 40 umfasst einen Einstechbereich 41, in den in diesem Ausführungsbeispiel ein Spike (nicht dargestellt) eingestochen werden kann. Der Einstechbereich 41 ist mit einer ringförmigen Markierung 45 versehen. Über die Schlitze 46, 47 ist der Einstechbereich 41 kreuzförmig geschlitzt. Derartige geschlitzte Dichtelemente werden insbesondere vor allem verwendet, um einen Spike zur Entnahme der Flüssigkeit anzuschließen. Diese werden üblicherweise auch als Stopper bezeichnet.

Insbesondere für einen Eingangsport, über den beispielsweise ein pharmazeutisch wirksamer Wirkstoff in den Behälter 2 eingefüllt werden kann, werden in der Regel nicht geschlitzte Dichtelemente verwendet. Diese werden üblicherweise auch als Septum bezeichnet (nicht dargestellt). Diese können auch eine andere Geometrie besitzen (nicht dargestellt).

Um den Einstechbereich 41 herum verläuft eine ringförmige Nut 42, an welche sich radial nach außen ein ringförmiger Steg 43 anschließt, welcher als Formschlusselement dient.

Fig. 8 ist ein mittiger Längsschnitt des Dichtelements 40. Da der Schnitt genau durch einen Schlitz 47 verläuft, ist in dieser Darstellung das Material des Einstechbereiches 41, aus welchem oberseitig die Markierung 45 herausragt, nicht schraffiert. Die Schlitze 46, 47 laufen nicht bis zur Unterseite des Dichtelements 40, sondern enden davor. Beim erstmaligen Einstechen eines Spikes in das Dichtelement 40 reißt das Dichtelement unterhalb der Schlitze 46, 47 auf. Dennoch verschließt sich das Dichtelement 40 beim Herausziehen des Spikes wieder aufgrund der Elastizität des Materials.

Randseitig umfasst das Dichtelement 40 sowohl auf seiner Oberseite als auch auf seiner Unterseite einen umlaufenden Ring 43, 44 bzw. einen ringförmigen Steg, welcher als Formschlusselement dient.

Fig. 9 ist ein Längsschnitt der Verschlusskappe 1 im montierten Zustand, welcher mittig durch die Anschlüsse 10a, 10b verläuft. In dieser Ausführungsform werden zwei gleiche Dichtelemente 40 verwendet. Es können auch zwei verschiedene Dichtelemente 40 verwendet werden (nicht dargestellt).

Fig. 10 ist eine Detailansicht des Bereichs A der Fig. 9, in welchem der Bereich eines der Dichtelemente 40 dargestellt ist. Das Dichtelement 40 sitzt nunmehr zwischen der Klappe 30 und der Unterseite der Verschlusskappe 1. Die Klappe 30 liegt an der Unterseite des Grundkörpers 20 an. Der obere Ring 43 des Dichtelements 40 sitzt in der ringförmigen Nut 27b des Anschlussstutzens 22b. Hierdurch wird ein Formschluss gebildet.

Auf der Unterseite sitzt der Ring 44 des Dichtelements 40 zwischen dem ringförmigen Steg 31b der Klappe und dem Boden 20a und der Seitenwand 20b des Grundkörpers 20 bzw. des Anschlussstutzens 22b.

Angrenzend zum gegenüberliegenden Anschlussstutzen 22a sitzt der Ring 44 zwischen dem Steg 28, welcher zwischen den Anschlussstutzen 22a, 22b liegt und welcher sich entsprechend der ringförmigen Nut, in welcher der Ring 44 sitzt, ausgehend von der hier dargestellten Stelle, in welcher die Seitenwände der Anschlussstutzen 22a, 22b überlappen, in die Seitenwände übergeht. Der Steg 28 bzw. die Seitenwände der Anschlussstutzen 22a, 22b erstecken sich bis zur Klappe 30 nach unten. Der Ring 44 liegt also in einer Nut, die durch die Klappe 30 und den gegenüberliegenden Grundkörper 20 bzw. den Anschlussstutzen 22b gebildet wird.

Die Sollbruchstelle 31b liegt in etwa auf einer Höhe der Oberseite des Einstechbereiches 41 des Dichtelements 40, aus welchem die Markierung 45 hervorragen kann. Nach einem Abbrechen des Abbrechstücks 10b ist so der Einstechbereich 41 gut zugänglich, insbesondere für ein Desinfizieren mittels Abwischens.

Fig. 11 ist eine Seitenansicht der Verschlusskappe und Fig. 12 ist ein Längsschnitt entlang der Linie A-A der Fig. 11. Dargestellt in Figur 12 ist die Klappe 30 im nichtmontierten Zustand, welche auf einer Langseite die Fase 33 umfasst. Die Fase 33 kann insbesondere als 30-60°-Fase ausgebildet sein.

Auf der dem Filmscharnier 35 gegenüberliegenden Langseite der Klappe 30 befindet sich das Rastelement 25. Wie in der Detailansicht des Bereichs A der Fig. 12 gemäß Fig. 13 dargestellt, ist das Rastelement 25 hakenförmig ausgebildet. Dieses umfasst einen Haken 25a, welcher, ausgehend von der sich nach unten erstreckenden Wand des Rastelements 25, radial nach innen gerichtet ist. Der Haken 25a umfasst stirnseitig eine schräge Fläche 25c, an der beim Verrasten die Fase 33 der Klappe 30 vorbeigleitet und so das Rastelement 25 federnd zur Seite drückt. Die schräge Fläche kann in einem Winkel von 30° bis 60° zu einer senkrecht zur Mittelachse der Verschlusskappe 1 ausgerichteten Fläche verlaufen.

Sobald die Klappe 30 ihre Endposition erreicht hat, federt das Rastelement 25 zurück und die Anlagefläche 25b liegt, vorzugsweise parallel zur Klappe 30, unter der Klappe 30 an, so dass die Klappe 30 nunmehr durch das Rastelement 25 fixiert ist.

Das Filmscharnier 35 erstreckt sich im nicht montierten Zustand von einem Sockel 34 ausgehend nach unten. Der Sockel 34 begrenzt im montierten Zustand die Nut, in welcher der Ring 43 des Dichtelements 40 sitzt. Das Filmscharnier 35 wird durch einen gegenüber der angrenzenden Wand dünneren Bereich mit der Dicke d der Seitenwand der Klappe 30 im nichtmontierten Zustand gebildet. In diesem Ausführungsbeispiel erstreckt sich das Filmscharnier 35 über eine Länge der Seitenwand l.

Das Verhältnis von Länge l zu Dicke d beträgt vorzugsweise zwischen 0,5 und 5, besonders bevorzugt zwischen 1 und 3 und ganz besonders bevorzugt zwischen 1,5 und 2,5. So wird ein Bereich mit einer ausreichenden Länge bereitgestellt, um die Bruchgefahr zu reduzieren.

Die Dicke d des Filmscharniers liegt vorzugsweise zwischen 0,2 und 1,0 mm.

Fig. 14 ist eine Seitenansicht der Verschlusskappe 1 und Fig. 15 eine Schnittansicht entlang der Linie A-A der Fig. 14. Der Schnitt verläuft auch durch das seitliche Rastelement 26, welches die dem Filmscharnier 35 gegenüberliegenden Ecken der Klappe 30 im montierten Zustand umschließt. Auch das Rastelement 26 umfasst einen Haken 26a mit einer Anlagefläche 26b für die Klappe 30.

Vorzugsweise ist, im Unterschied zum Rastelement 25, die Anlagefläche im nicht montierten Zustand nicht parallel zur plattenförmigen Klappe 30 ausgerichtet, sondern verläuft schräg. Insbesondere kann dies das Ausweichen des Hakens 26a beim Verrasten erleichtern. Die Haken 26a umschließen die Ecken der Klappe 30, so dass diese nicht wie eine ebene Blattfeder ausweichen können wie das Rastelement 25 an der Langeseite der Klappe 30. Das Rastelement 26 kann auch der Positionierung der Klappe 30 dienen und fängt in Richtung der Achse des Filmscharniers 36 wirkende Kräfte, beispielsweise beim schrägen Einstechen eines Spikes, ab.

Fig. 16 ist eine Draufsicht auf die Unterseite der Verschlusskappe 1.

Fig. 17 ist eine Schnittansicht entlang der Linie A-A, welche gegenüber dem Schnitt gemäß Fig. 15 an einer anderen Stelle durch das Rastelement 26 verläuft. Das Rastelement 26 umschließt die Ecke der Klappe 26. Die Anlagefläche 26b für die Klappe ist im montierten Zustand schräg zur Klappe 30 ausgerichtet.

Fig. 18 zeigt in einer schematischen Ansicht einen erfindungsgemäßen Behälter 2. Die zuvor dargestellte Kappe 1 ist mit einem Unterteil 3 verbunden, welches den größten Teil des Volumens des Behälters 2 bereitstellt.

Fig. 19 zeigt die Schritte eines erfindungsgemäßen Verfahrens gemäß eines Ausführungsbeispiels der Erfindung.

Zunächst wird eine Verschlusskappe 1 bereitgestellt, welche einen Grundkörper 20 mit zumindest einer Öffnung 24a, 24b für einen Anschluss 10a, 10b aufweist, wobei die Verschlusskappe 1 auf einer Innenseite eine Klappe 30 mit zumindest einer Öffnung 32a, 32b aufweist, welche gegenüber dem Grundkörper 20 klappbar ist. Dabei kann es sich insbesondere um die zuvor dargestellte Verschlusskappe 1 handeln.

Sodann wird ein Dichtelement 40 innenseitig in die Öffnung 24a, 24b des Grundkörpers oder in die Öffnung 32a, 32b der Klappe 30 eingesetzt.

Sodann wird die Klappe 30 auf den Grundkörper 20 geklappt oder geschwenkt, wobei sich die Klappe 30 in einer Endposition an den Grundkörper 20 festlegt und so das Dichtelement 40 zwischen der Öffnung 24a, 24b des Grundkörpers 20 und der Öffnung 32a, 32b der Klappe 30 fixiert.

Durch die Erfindung kann eine einfach und sicher montierbare Verschlusskappe für einen medizinischen Behälter bereitgestellt werden.

### Bezugszeichenliste

- 1: Verschlusskappe
- 2: Behälter
- 3: Kopfteil
- 10a, 10b: Anschluss
- 11a, 11b: Abbrechstück
- 12a, 12b: Flügelgriff
- 13a, 13b: Sollbruchstelle
- 20: Grundkörper
- 20a: Boden (des Grundkörpers)
- 20b: Seitenwand (des Grundkörpers)
- 21: Anschlussflansch
- 22a, 22b: Anschlussstutzen
- 23: Nut
- 24a, 24b: Öffnung
- 25: Rastelement
- 25a: Haken
- 25b: Anlagefläche
- 25c: schräge Fläche
- 26: seitliches Rastelement
- 26a: Haken
- 26b: Anlagefläche
- 27a, 27b: ringförmige Nut
- 28: Steg
- 30: Klappe
- 31a, 31b: ringförmiger Steg
- 32a, 32b: Öffnung
- 33: Fase
- 34: Sockel
- 35: Filmscharnier
- 40: Dichtelement
- 41: Einstechbereich
- 42: Nut
- 43: Ring
- 44: Ring
- 45: Markierung
- 46, 47: Schlitz

## Patentansprüche

1. Verschlusskappe (1) für einen mit einer medizinischen Flüssigkeit befüllten Behälter (2),
wobei die Verschlusskappe (1) einen Grundkörper (20) und zumindest einen Anschluss (10a, 10b) mit einem Dichtelement (40) aufweist, welches zur Entnahme der medizinischen Flüssigkeit mit einem Spike oder einer Nadel durchstoßbar ist,
**dadurch gekennzeichnet, dass** innenseitig auf einer Unterseite des Grundkörpers (20) der Verschlusskappe (1) eine Klappe (30) angeordnet ist, welche mittels eines Scharniers (35) mit dem Grundkörper (20) verbunden ist, wobei das Dichtelement (40) durch die gegen den Grundkörper (20) geklappte Klappe (30) an der Verschlusskappe (1) fixiert ist.

2. Verschlusskappe (1) nach dem vorstehenden Anspruch, **dadurch gekennzeichnet, dass** das Dichtelement (40) mit einem Originalitätsverschluss verschlossen ist, insbesondere mit einem Abbrechstück (11a, 11b) abdeckt ist, der über eine das Dichtelement (40) umgebende Sollbruchstelle (13a, 13b) mit dem Grundkörper (20) der Verschlusskappe (1) verbunden ist.

3. Verschlusskappe (1) nach einem der vorstehenden Ansprüche, **dadurch gekennzeichnet, dass** das Dichtelement (40) einen umlaufenden Ring (43, 44) aufweist, welcher in einer Nut (23) des Grundkörpers (1) und/oder der Klappe (30) sitzt.

4. Verschlusskappe (1) nach einem der vorstehenden Ansprüche, **dadurch gekennzeichnet, dass** die gegen den Grundkörper (20) geklappte Klappe (30) mit dem Grundkörper (1) verrastet ist.

5. Verschlusskappe (1) nach einem der vorstehenden Ansprüche, **dadurch gekennzeichnet, dass** die Klappe (30) als Platte mit zumindest einer Öffnung (32a, 32b) ausgebildet ist, in der sich ein Durchstechbereich (41) des Dichtelements (40) befindet.

6. Verschlusskappe (1) nach einem der vorstehenden Ansprüche, **dadurch gekennzeichnet, dass** das Scharnier als Filmscharnier (35) ausgebildet ist.

7. Verschlusskappe (1) nach einem der vorstehenden Ansprüche, **dadurch gekennzeichnet, dass** die Verschlusskappe (1) zumindest zwei, insbesondere genau zwei, Anschlüsse (10a, 10b) mit jeweils einem Dichtelement (40) aufweist.

8. Verschlusskappe (1) nach dem vorstehenden Anspruch, **dadurch gekennzeichnet, dass** die Klappe (30) als eine einzige Klappe ausgebildet ist, welche die Dichtelemente (40) der zumindest zwei Anschlüsse (10a, 10b) an der Verschlusskappe (1) fixiert.

9. Verschlusskappe (1) nach einem der vorstehenden Ansprüche, **dadurch gekennzeichnet, dass** das Scharnier (35) an einer Langseite der Klappe (30) angeordnet ist, wobei die Klappe (30) auf einer gegenüberliegenden Langseite mit dem Grundkörper (20) verrastet ist.

10. Verschlusskappe (1) nach vorstehendem Anspruüch, **dadurch gekennzeichnet, dass** ein Rastkörper (25) des Grundkörpers (20) eine Ecke der gegenüberliegenden Langseite der Klappe (30) umgreift.

11. Verschlussklappe (1) nach dem vorstehenden Anspruch, **dadurch gekennzeichnet, dass** die Ecke abgerundet ist.

12. Verschlusskappe (1) nach einem der vorstehenden Ansprüche, **dadurch gekennzeichnet, dass** der Grundkörper (20) und die Klappe (30) Teil eines einstückigen Kunststoffspritzgussteils sind.

13. Ein mit einer medizinischen Flüssigkeit befüllter Behälter (2), insbesondere eine Flasche, vorzugsweise hergestellt mittels BFS oder SBM, umfassend eine Verschlusskappe (1) nach einem der vorstehenden Ansprüche, insbesondere wobei der befüllte Behälter (2) sterilisiert ist.

14. Verfahren zur Montage einer Verschlussklappe (1) für einen mit einer medizinischen Flüssigkeit befüllten Behälter (2), insbesondere für einen Behälter nach einem der vorstehenden Ansprüche, umfassend die Schritte:
- Bereitstellen einer Verschlusskappe (1), welche einen Grundkörper (20) mit zumindest einer Öffnung (24a, 24b) für einen Anschluss (10a, 10b) aufweist, wobei die Verschlusskappe (1) innenseitig auf einer Unterseite des Grundkörpers (20) eine Klappe (30) mit zumindest einer Öffnung (32a, 32b) aufweist, welche gegenüber dem Grundkörper (20) klappbar ist;
- Einsetzen eines Dichtelements (40) innenseitig vor die Öffnung (24a, 24b) des Grundkörpers (20) oder vor die Öffnung (32a, 32b) der Klappe (30);
- Klappen der Klappe (30) auf den Grundkörper (20), wobei die Klappe (30) sich in einer Endposition an dem Grundkörper (20) festlegt und das Dichtelement (40) zwischen der Öffnung (24a, 24b) des Grundkörpers (20) und der Öffnung (32a, 32b) der Klappe (30) fixiert.

15. Verfahren nach dem vorstehenden Anspruch, **dadurch gekennzeichnet, dass** das Dichtelement (40) derart in die Öffnung (24a, 24b, 32a, 32b) des Grundkörpers (20) oder der Klappe (30) eingesetzt wird, dass es zentriert und positionssicher gehalten ist.

## Claims

1. A closure cap (1) for a container (2) filled with a medical liquid,
wherein the closure cap (1) has a base body (20) and at least one connection (10a, 10b) with a sealing element (40), which can be pierced with a spike or a needle to remove the medical liquid,
**characterised in that** a flap (30) is arranged on the inside on an underside of the base body (20) of the closure cap (1), which flap is connected to the base body (20) by means of a hinge (35), wherein the sealing element (40) is fixed to the closure cap (1) by the flap (30) folded against the base body (20).

2. The closure cap (1) according to the preceding claim, **characterised in that** the sealing element (40) is closed with a tamper-evident closure, in particular is covered with a break-off piece (11a, 11b), which is connected to the base body (20) of the closure cap (1) via a predetermined breaking point (13a, 13b) surrounding the sealing element (40).

3. The closure cap (1) according to one of the preceding claims, **characterised in that** the sealing element (40) has a circumferential ring (43, 44) which is seated in a groove (23) of the base body (1) and/or the flap (30).

4. The closure cap (1) according to one of the preceding claims, **characterised in that** the flap (30), which is folded against the base body (20), is latched to the base body (1).

5. The closure cap (1) according to one of the preceding claims, **characterised in that** the flap (30) is in the form of a plate with at least one opening (32a, 32b) in which a piercing region (41) of the sealing element (40) is located.

6. The closure cap (1) according to one of the preceding claims, **characterised in that** the hinge is in the form of a film hinge (35).

7. The closure cap (1) according to one of the preceding claims, **characterised in that** the closure cap (1) has at least two, in particular exactly two, connections (10a, 10b) each with a sealing element (40).

8. The closure cap (1) according to the preceding claim, **characterised in that** the flap (30) is in the form of a single flap which fixes the sealing elements (40) of the at least two connections (10a, 10b) to the closure cap (1).

9. The closure cap (1) according to one of the preceding claims, **characterised in that** the hinge (35) is arranged on one long side of the flap (30), wherein the flap (30) is latched to the base body (20) on an opposite long side.

10. The closure cap (1) according to the preceding claim, **characterised in that** a latching body (25) of the base body (20) engages around a corner of the opposite long side of the flap (30).

11. The closure flap (1) according to the preceding claim, **characterised in that** the corner is rounded.

12. The closure cap (1) according to one of the preceding claims, **characterised in that** the base body (20) and the flap (30) are part of a one-piece injection-moulded plastic part.

13. A container (2) filled with a medical liquid, in particular a bottle, preferably produced by means of BFS or SBM, comprising a closure cap (1) according to one of the preceding claims, in particular wherein the filled container (2) is sterilised.

14. A method for assembling a closure flap (1) for a container (2) filled with a medical liquid, in particular for a container according to one of the preceding claims, comprising the steps:
- providing a closure cap (1) which has a base body (20) with at least one opening (24a, 24b) for a connection (10a, 10b), wherein the closure cap (1) has a flap (30) with at least one opening (32a, 32b) on the inside on an underside of the base body (20), which flap can be folded relative to the base body (20);
- inserting a sealing element (40) on the inside in front of the opening (24a, 24b) of the base body (20) or in front of the opening (32a, 32b) of the flap (30);
- folding the flap (30) onto the base body (20), wherein the flap (30) is fixed in an end position on the base body (20) and the sealing element (40) is fixed between the opening (24a, 24b) of the base body (20) and the opening (32a, 32b) of the flap (30).

15. The method according to the preceding claim, **characterised in that** the sealing element (40) is inserted into the opening (24a, 24b, 32a, 32b) of the base body (20) or the flap (30) in such manner that it is centred and held securely in position.

## Revendications

1. Capuchon de fermeture (1) pour un récipient (2) rempli d'un liquide médical,
dans lequel le capuchon de fermeture (1) présente un corps de base (20) et au moins un raccord (10a, 10b) comportant un élément d'étanchéité (40), lequel peut être percé avec un pic ou une aiguille pour prélever le liquide médical,
**caractérisé en ce qu'**un volet (30) est agencé du côté interne sur un côté inférieure du corps de base (20) du capuchon de fermeture (1), lequel volet est relié au corps de base (20) par le biais d'une charnière (35), dans lequel l'élément d'étanchéité (40) est fixé sur le capuchon de fermeture (1) par le volet (30) rabattu contre le corps de base (20).

2. Capuchon de fermeture (1) selon la revendication précédente, **caractérisé en ce que** l'élément d'étanchéité (40) est fermé par une fermeture inviolable, en particulier est recouvert d'une pièce de rupture (11a, 11b) qui est reliée au corps de base (20) du capuchon de fermeture (1) par l'intermédiaire d'un point destiné à la rupture (13a, 13b) entourant l'élément d'étanchéité (40).

3. Capuchon de fermeture (1) selon l'une des revendications précédentes, **caractérisé en ce que** l'élément d'étanchéité (40) présente une bague périphérique (43, 44), laquelle est logée dans une rainure (23) du corps de base (1) et/ou du volet (30).

4. Capuchon de fermeture (1) selon l'une des revendications précédentes, **caractérisé en ce que** le volet (30) rabattu contre le corps de base (20) est encliqueté avec le corps de base (1).

5. Capuchon de fermeture (1) selon l'une des revendications précédentes, **caractérisé en ce que** le volet (30) est créé sous une forme de plaque comportant au moins une ouverture (32a, 32b), dans laquelle se trouve une zone de perçage (41) de l'élément d'étanchéité (40).

6. Capuchon de fermeture (1) selon l'une des revendications précédentes, **caractérisé en ce que** la charnière est une charnière à film (35).

7. Capuchon de fermeture (1) selon l'une des revendications précédentes, **caractérisé en ce que** le capuchon de fermeture (1) présente au moins deux, en particulier exactement deux, raccords (10a, 10b) comportant respectivement un élément d'étanchéité (40).

8. Capuchon de fermeture (1) selon la revendication précédente, **caractérisé en ce que** le volet (30) est créé sous une forme d'un seul volet, lequel fixe les éléments d'étanchéité (40) des au moins deux raccords (10a, 10b) au capuchon de fermeture (1).

9. Capuchon de fermeture (1) selon l'une des revendications précédentes, **caractérisé en ce que** la charnière (35) est agencée sur un côté long du volet (30), dans lequel le volet (30) est encliqueté sur le corps de base (20) sur un côté long opposé.

10. Capuchon de fermeture (1) selon la revendication précédente, **caractérisé en ce qu'**un corps d'encliquetage (25) du corps de base (20) entoure un coin du côté long opposé du volet (30).

11. Volet de fermeture (1) selon la revendication précédente, **caractérisé en ce que** le coin est arrondi.

12. Capuchon de fermeture (1) selon l'une des revendications précédentes, **caractérisé en ce que** le corps de base (20) et le volet (30) font partie d'une pièce plastique moulée par injection d'un seul tenant.

13. Récipient (2) rempli d'un liquide médical, en particulier un flacon, de préférence fabriqué par le biais de BFS ou SBM, comprenant un capuchon de fermeture (1) selon l'une des revendications précédentes, en particulier dans lequel le récipient (2) rempli est stérilisé.

14. Procédé de montage d'un volet de fermeture (1) pour un récipient (2) rempli d'un liquide médical, en particulier pour un récipient selon l'une des revendications précédentes, comprenant les étapes :
- préparation d'un capuchon de fermeture (1), lequel présente un corps de base (20) comportant au moins une ouverture (24a, 24b) pour un raccord (10a, 10b), dans lequel le capuchon de fermeture (1) présente du côté intérieur sur un côté inférieur du corps de base (20) un volet (30) comportant au moins une ouverture (32a, 32b), lequel peut être rabattu par rapport au corps de base (20) ;
- mise en place d'un élément d'étanchéité (40) côté intérieur devant l'ouverture (24a, 24b) du corps de base (20) ou devant l'ouverture (32a, 32b) du volet (30) ;
- rabat du volet (30) sur le corps de base (20), dans lequel le volet (30) se place dans une position finale sur le corps de base (20) et fixe l'élément d'étanchéité (40) entre l'ouverture (24a, 24b) du corps de base (20) et l'ouverture (32a, 32b) du volet (30).

15. Procédé selon la revendication précédente, **caractérisé en ce que** l'élément d'étanchéité (40) est inséré dans l'ouverture (24a, 24b, 32a, 32b) du corps de base (20) ou du volet (30) de telle sorte qu'il est maintenu centré et en position sûre.
